# EUROPÄISCHE PATENTSCHRIFT

(11) **EP 1 137 900 B1**
(45) Veröffentlichungstag und Bekanntmachung des Hinweises auf die Patenterteilung: **10.03.2004**
(21) Anmeldenummer: 99967874.1
(22) Anmeldetag: 09.12.1999
(51) Int. Cl.: F24C 7/00

(54) **VORRICHTUNG ZUR KÜNSTLICHEN SIMULATION EINES FEUERS**
DEVICE FOR ARTIFICIALLY SIMULATING A FIRE
DISPOSITIF POUR LA SIMULATION ARTIFICIELLE D'UN FEU

(30) Priorität: 09.12.1998 DE 19856742
(43) Veröffentlichungstag der Anmeldung: 04.10.2001
(73) Patentinhaber: Glen Dimplex Deutschland GmbH, 96515 Sonneberg (DE)
(72) Erfinder: PETZ, Günter, D-90439 Nürnberg (DE); BETZ, Martin, D-90513 Zirndorf (DE); LUNSCHER, Günter, D-90513 Zirndorf-Weiherh. (DE)
(74) Vertreter: Hafner, Dieter, Dr.rer.nat., Dipl.-Phys.
(86) Internationale Anmeldenummer: PCT/DE1999/003935
(87) Internationale Veröffentlichungsnummer: WO 2000/034717

(56) Entgegenhaltungen:
- GB-A- 414 280
- GB-A- 1 164 143
- GB-A- 1 298 455
- GB-A- 1 443 772
- GB-A- 2 137 336
- GB-A- 2 151 772
- GB-A- 2 298 073
- US-A- 4 890 600

## Beschreibung

Die Erfindung betrifft eine Vorrichtung zur künstlichen Simulation eines Feuers. Mit einer derartigen Vorrichtung ist insbesondere ein künstliches Kaminfeuer bezeichnet, das in die Feuerstelle eines offenen Kamins eingesetzt werden kann, wenn feuerpolizeiliche Bestimmungen und/oder Umweltgesetze den Betrieb von offenen Feuerstellen nicht mehr gestatten oder der Benutzer einer solchen Feuerstelle ein künstliches Feuer anstelle eines offenen Feuers in seinem Raum bevorzugt.

Eine aus dem GB-Patent 2 240 171 bekannte Vorrichtung weist ein Gehäuse auf, in welchem zur Feuersimulation ein künstliches Brennstoffbett sowie in den Sichtbereich eingespiegelte, bewegte, insbesondere streifen-, zungen- oder lappenartige Flammensimulationselemente vorgesehen sind. Über mindestens eine Lichtquelle innerhalb des Gehäuses werden das Brennstoffbett und die Flammensimulationselemente beleuchtet.

Bei der Vorrichtung nach dem Stand der Technik sind im oberen Bereich eines Gehäuses die lappenartigen Flammensimulationselemente angeordnet, die von unten beleuchtet werden. Um die Flammensimulationselemente zu bewegen, ist ein Gebläse vorgesehen, das die Elemente in ihrer Längsrichtung anströmt und dadurch für eine züngelnde Flatterbewegung sorgt. Das Bild dieser flatternden Zungen wird über transluzente oder transparente Glasscheiben eingespiegelt, so daß das Bild der flatternden Zungen aus dem Brennstoffbett herauszukommen scheint.

Aus der GB-A-2 298 073 ist eine Vorrichtung zur Flammensimulation bekannt, die ein Gehäuse aufweist, in welchem zur Feuersimulation ein künstliches Brennstoffbett angeordnet ist. Auf eine reflektierende Fläche werden Flammensimulationselemente in Form von starren Folienstreifen über eine Lichtquelle eingespiegelt. Die Reflektionsfläche befindet sich dabei hinter dem Brennstoffbett. Die folienartigen, starren Streifen befinden sich auf einem rotierenden Trägerelement. Damit ist jedoch nur eine künstlich wirkende Flammensimulation erzeugbar.

Aus US-A-4 890 600 geht ebenfalls eine Vorrichtung zur künstlichen Simulation eines Feuers hervor, bei welcher die auf einem rotierenden Trägerelement angeordneten Flammensimulationselemente im Bereich des Brennstoffbettes angeordnet sind. Die Flammensimulationselemente sind dabei streifenartig und ebenfalls starr ausgebildet, so daß damit auch nur ein künstlich wirkendes Flammenbild erzeugbar ist.

Diese bekannte Vorrichtung ist insofern nachteilig, als die Flammensimulation nur ein ziemlich einseitiges und realitätsfremdes Bild erzeugen kann.

Der Erfindung liegt die Aufgabe zugrunde, eine Vorrichtung mit den Merkmalen des Oberbegriffes des Patentanspruchs 1 derart weiterzubilden, daß die Flammensimulation lebendiger, vielseitiger und realitätsnaher erscheint.

Diese Aufgabe wird durch die im kennzeichnenden Teil von Anspruch 1 angegebenen Merkmale gelöst.

Als Kern der Erfindung wird es angesehen, den Träger für die streifen-, zungen- oder lappenartigen oder auf sonstige Weise ausgebildeten Flammensimulationselemente kontinuierlich oder diskontinuierlich zu bewegen. Dazu ist ein motorischer Antrieb vorgesehen. Über den motorischen Antrieb des Trägerelementes wird erreicht, daß laufend andere, auch unterschiedlich geformte oder eingefärbte Flammensimulationselemente eingespiegelt werden können, wohingegen beim Stand der Technik in nachteiliger Weise immer die gleichen Flammensimulationselemente in ihren unterschiedlichen Bewegungsstadien als Bild zu sehen sind.

Das Bild der Flammensimulationselemente wird dadurch bunter, variantenreicher und die Flammensimulation insgesamt angenehmer für den Betrachter. Beispielsweise ist es denkbar, unterschiedliche rot, gelb, grün oder blau eingefärbte Flammensimulationselemente in den Einspiegelungsbereich zu bewegen, wodurch eine Farbvariation der Flammen erreicht wird, ohne daß unterschiedlich eingefärbte Beleuchtungsquellen ein-, ausgeschaltet oder gedimmt werden müssen.

Bei der Erfindung ist es auch möglich, unterschiedlich lange oder unterschiedlich geformte Flammensimulationselemente zu verwenden, so daß einmal große Flammen und einmal nur kleine Flämmchen aus dem Brennstoffbett herauszuschlagen scheinen.

Es ist natürlich auch möglich, nur gleicheingefärbte Flammensimulationselemente zu verwenden und unterschiedliche Farben durch Lichtquellen in unterschiedliche Farbe und/oder mit farbigen Vorsatzblenden zu erzielen.

Unterschiedliche motorische Antriebe sind denkbar, so z.B. ein Warmluftmotor, der v orteilhafterweise dann eingesetzt werden kann, wenn die Vorrichtung mit einer Heizquelle versehen ist. Ferner sind auch hydraulische Antriebe oder Aufziehmotoren mit Federaufzug oder Gewichtsauftzug möglich.

Das Trägerelement kann nach Art einer umlaufenden Walze ausgebildet sein. Eine derartige Vorrichtung ist einfach herzustellen und anzutreiben. Die Flammensimulationselemente werden sich im oberen Bereich der umlaufenden Walze auf die Oberfläche der Walze legen und dann durch die Schwerkraft gezogen von der Oberfläche der Walze lösen, so daß sie eine sprunghafte Bewegung vornehmen. Wird diese in das Betrachtungsbild eingeblendet, so wird dann ein besonders lebendiges Flammenbild erzielt.

Es ist aber auch möglich, das Trägerelement als umlaufendes Band zu gestalten. Dadurch ist die Fläche des Trägerelementes vergrößert, so daß mehr und unterschiedlichere Flammensimulationselemente auf der Oberfläche des Trägerelementes angeordnet werden können.

Ferner ist es auch möglich, mehrere trommel- oder radartige Trägerelemente auf einer motorisch angetriebenen Welle anzuordnen oder mehrere trommel- oder radartige Trägerelemente auf einer Achse zu lagern und gesondert oder in Gruppen anzutreiben. Der Antrieb erfolgt bei der letzteren Lösung nicht über die Achse, sondern z.B. peripher durch motorische Einzelantriebe, die über oder hinter den Trägerelementen so angeordnet sind, daß sie nicht mit eingespiegelt werden.

In diesem Falle ist es auch möglich, die Trägerelemente mit unterschiedlichen Umlaufgeschwindigkeiten oder unterschiedlichen Drehrichtungen anzutreiben, wodurch das Flammenbild noch variantenreicher wird. Auch ein drehoszillierender oder hin- und hergehender Antrieb ist grundsätzlich möglich.

Vorteilhafterweise ist es auch möglich, das Trägerelement nach Art einer umlaufenden Nockenwelle auszubilden, so daß die Flammensimulationselemente von der Drehachse her unterschiedliche Abstände aufweisen, wodurch wiederum unterschiedliche Bewegungsgeschwindigkeiten der Flammensimulationselemente (abhängig vom Abstand der Drehachse) erzielt werden. Auch eine Trommel mit abschnittsweise unterschiedlichen Durchmessern ist im Rahmen der Erfindung denkbar.

Ferner ist es auch möglich, dem Trägerelement neben seiner umlaufenden Bewegung eine axiale Versatz- oder Oszillationsbewegung aufzuprägen. Dies läßt sich dadurch erreichen, daß das Trägerelement auf einer Welle gelagert ist, die gegen Federkraft um einen gewissen Betrag axial verschiebbar ist. An einem Ende der Welle kann dann ein Nockenantrieb vorgesehen sein, der mit unterschiedlichen Geschwindigkeiten oder abhängig von einer Kulissenführung eine hin- und hergehende Versatzbewegung des Trägerelements besorgt.

Grundsätzlich ist es auch denkbar, die Trägerelemente anzuströmen, so daß sie neben der motorisch angetriebenen und durch Schwerkraft ausgelösten Pendelbewegung eine zusätzliche Flatterbewegung vollziehen. Dazu ist das Trägerelement mit Luftaustrittsöffnungen versehen und ein Gebläse strömt den Innenbereich des Trägerelements an.

Um die Vorrichtung bzw. das Flammenbild noch "lebensnaher" zu gestalten, kann der motorische Antrieb mit einem Zufallsgenerator zur Geschwindigkeitsvariation verbunden sein, so daß einmal die Trägerelemente langsam und dann wieder schnell angetrieben werden.

Weiterhin liegt es im Rahmen der Erfindung, eine Programmsteuerung vorzusehen, die sowohl Licht- als auch motorische Bewegungen ansteuert. In diesem Falle sind unterschiedliche Feuerprogramme abrufbar, z.B. das prasselnde Feuer, das dann entsteht, wenn sehr trockenes Weichholz verwendet wird oder das gemächliche langsame Abbrennen von Eichenholz oder Buchenscheiten.

Zur Einspiegelung der Flammensimulationselemente auf das Brennstoffbett ist mindestens ein reflektierendes Element angeordnet, vorzugsweise befinden sich mehrere reflektierende schräggestellte Scheiben übereinander, die auch unterschiedliche Neigungswinkel aufweisen können, so daß aus unterschiedlichen Betrachtungswinkeln jeweils eine Mehrzahl von Flammensimulationselementen auf das Brennstoffbett projiziert wird.

Sind die Scheiben nach oben gewölbt oder bombiert, dann wird ein negativer Effekt vermieden, der dann auftritt, wenn der Betrachter vor der Vorrichtung hin- und hergeht und das Bild der Flammensimulationselemente ansieht. Bei flachen Glasscheiben würden diese nämlich hin und her wandern, bei einer Bombierung der Glasscheiben hingegen wird dieser hin und hergehende Flammeneffekt unterdrückt.

Zur Einstellung der Geschwindigkeit oder zur Programmierung der Programmsteuerung können Eingabeelemente vorgesehen sein, wie beispielsweise Programmwahlschalter, Geschwindigkeitsregeler, Helligkeitsregler und dgl..

Es ist auch möglich, in die Programmsteuerung eine Zeitsteuerung einzubauen, die die Geschwindigkeit oder die Intensität der Lichteffekte nach Art einer abfallenden Kurve reduziert, so daß der Eindruck eines schön langsam abbrennenden Feuers entsteht. Der Endzustand des Programms entspricht dann einem Gluthaufen ohne Flammen.

Eine Verbesserung der optischen Qualität der Einspiegelung wird durch eine Diffusorscheibe erreicht, die unter dem Trägerelement angeordnet ist.

Die Erfindung ist anhand von Ausführungsbeispielen in den Zeichnungsfiguren näher erläutert. Diese zeigen:
- Fig. 1: eine schematische Schnittdarstellung durch eine erste Ausführungsform mit einem walzenartig ausgebildeten Trägerelement;
- Fig. 2: eine schematische Schnittdarstellung durch eine weitere Ausführungsform mit einem als umlaufendes Band ausgebildeten Trägerelement;
- Fig. 3: eine schematische Draufsicht auf ein walzenartiges Trägerelement;
- Fig. 4: eine schematische Draufsicht auf ein bandartiges Träger element;
- Fig. 5: eine schematische Draufsicht auf ein Trägerelement, das nach Art einer Nockenwelle ausgebildet ist;
- Fig. 6: eine schematische Ansicht eines Trägerelements mit einer Vorrichtung zur Erzeugung einer oszillierenden Hin- und Herbewegung;
- Fig. 7: eine schematische Draufsicht auf ein Trägerelement, das mit Luftaustrittsöffnungen versehen ist.

Die Vorrichtung 1 weist ein Gehäuse 2 auf, in welchem zur Feuersimulation ein künstliches Brennstoffbett 3, in den Sichtbereich 4 eingespiegelte, bewegte Flammensimulationselemente 5 sowie Lichtquellen 6, 7 zur Beleuchtung des Brennstoffbettes 3 und der Flammensimulationselemente 5 angeordnet sind.

An der Frontseite 8 des Gehäuses 2 befindet sich ein Sichtfenster 9, das mit einer Scheibe 10 verschlossen werden kann.

Bei dem in Zeichnungsfig. 1 dargestellten Ausführungsbeispiel sind die Flammensimulationselemente 5, die die Form von zungenartigen Lappen aufweisen, auf einem bewegten Trägerelement 11 angeordnet, das nach Art einer umlaufenden Walze 12 ausgebildet ist und an einer Welle 13 gelagert ist, die durch einen nicht dargestellten Motor umlaufend, d.h. in Pfeilrichtung 14 angetrieben ist.

Um die von der Walze 12 nach unten weghängenden Flammensimulationselemente 5 für den Betrachter in den Sichtbereich 4 einzuspiegeln, und zwar in einer Weise, daß die Flammensimulationselemente 5 aus der Oberfläche des Brennstoffbettes 3 herauszukommen scheinen, sind reflektierendes Elemente 16 in Form mehrerer schräggestellter Scheiben 17 vorgesehen, durch die die Flammensimulationselemente 5 eingespiegelt werden.

Die Scheiben 17, z.B. bestehend aus Kunststoff oder Glas, können unterschiedliche Neigungswinkel 18 zur Horizontalen haben und erzeugen dadurch ein Mehrfachbild der Flammensimulationselemente 5 auch bei unterschiedlichen Betrachtungshöhen.

Bei dem in Zeichnungsfig. 2 dargestellten Ausführungsbeispiel sind für gleiche Elemente gleiche Bezugszeichen verwendet.

Das Trägerelement 11 ist allerdings ein umlaufendes Band 20, das auf einer Mehrzahl von Rollen 21 gelagert ist, wovon eine motorisch angetrieben ist.

Die Zeichnungsfig. 3 - 7 zeigen nun unterschiedliche Ausführungsformen von Trägerelementen.

Bei Zeichnungsfig. 3 ist die Walze 12 zu sehen, die auf der Welle 13 gelagert ist. Der motorische Antrieb ist mit Bezugsziffer 19 bezeichnet.

In Zeichnungsfig. 4 ist das Band 20 auf den Rollen 21 gelagert. Der Antrieb 19 treibt eine der Rollen 21 an.

In Zeichnungsfig. 5 ist eine Welle 30 vorgesehen, auf der sich exzentrisch angeordnete Nockenelemente 31 befinden, auf denen wiederum die Flammensimulationselemente 5 befestigt sind.

Das Trägerelement 11 gemäß Zeichnungsfig. 6 entspricht weitgehend dem Trägerelement 11 gemäß Zeichnungsfig. 3. Allerdings ist die Welle 13 seitlich gegen Federkraft verschiebbar. Auf der dem Antrieb 19 gegenüberliegenden Seite ist ein Exzentermotor 40 vorgesehen, der eine unrunde Kulisse 41 antreibt, die das freie Nockenende 42 der Welle 13 beaufschlagt und dadurch für eine Bewegung der Walze 12 in Pfeilrichtung 43 sorgt.

Bei dem Ausführungsbeispiel gemäß Zeichnungsfig. 7 sind Luftaustrittsöffnungen 50 vorgesehen. Ein Gebläse 51 bläst Luft in den Innenbereich der Walze 12. Die Luft unter Überdruck strömt aus den Luftaustrittsöffnungen 50 heraus und versetzt die Flammensimulationselemente 5 in eine Flatterbewegung. Die Luftaustrittsöffnungen 50 sind im Verankerungsbereich der Flammensimulationselemente 5 angeordnet und strömen damit zwangsweise die Flammensimulationselemente 5 an.

Aus Zeichnungsfig. 1 ergibt sich noch eine Programmsteuerung 60, die sowohl in den motorischen Antrieb 19 als auch in die Lichtquellen 6, 7 ausgelösten Lichteffekte eingreift. An der Programmsteuerung 60 sind Einstellelemente 61 vorgesehen, die zur Einstellung der Geschwindigkeit oder zur Programmierung der Programmsteuerung 60 dienen können. Außerdem ist zur Verbesserung des optischen Verhältnisses eine Diffusorscheibe 80 dargestellt, die zwischen dem Trägerelement 11 und dem Brennstoffbett 3 etwa horizontal verläuft.

## Patentansprüche

1. Vorrichtung zur künstlichen Simulation eines Feuers, insbesondere zum Einsatz in die Feuerstelle eines Kamins, mit einem Gehäuse (12), in welchem zur Feuersimulation ein künstliches Brennstoffbett (3), in den Sichtbereich (4) eingespiegelte, bewegte, insbesondere streifen-, zungen- oder lappenartige Flammensimulationselemente (5) sowie mindestens eine Lichtquelle (6, 7) zur Beleuchtung des Brennstoffbettes (3) und/oder der Flammensimulationselemente (5) angeordnet sind, wobei die Flammensimulationselemente (5) auf mindestens einem rotierenden, motorisch angetriebenen Trägerelement (11) angeordnet sind,
**dadurch gekennzeichnet, daß**
die lappenartigen Flammensimulationselemente (5) aufgrund der auf sie einwirkenden Schwerkraft bei der Rotation über die Trägerelementperipherie nach unten fallen, wobei das Trägerelement (11) im oberen Bereich des Gehäuses (2) und das künstliche Brennstoffbett (3) im unteren Bereich des Gehäuses (2) angeordnet ist und zur Einspiegelung der Flammensimulationselemente (5) auf das Brennstoffbett (3) mindestens ein reflektierendes Element (16) zwischen den Flächensimulationselementen (5) und der Oberfläche des Brennstoffbettes (3) angeordnet ist.

2. Vorrichtung nach Anspruch 1,
**gekennzeichnet durch**
einen motorischen Antrieb mit Elektromotor.

3. Vorrichtung nach Anspruch 1,
**gekennzeichnet durch**
einen motorischen Antrieb mit Warmluftmotor.

4. Vorrichtung nach Anspruch 1,
**gekennzeichnet durch**
einen motorischen Antrieb mit hydraulischem Motor.

5. Vorrichtung nach Anspruch 1,
**gekennzeichnet durch**
einen motorischen Antrieb mit Feder- und/oder Gewichtsaufzug.

6. Vorrichtung nach Anspruch 1,
**dadurch gekennzeichnet, daß**
das Trägerelement (11) nach Art einer umlaufenden Walze (12) ausgebildet ist.

7. Vorrichtung nach Anspruch 1,
**dadurch gekennzeichnet, daß**
das Trägerelement (11) ein umlaufendes Band (20) ist.

8. Vorrichtung nach Anspruch 1,
**dadurch gekennzeichnet, daß**
mehrere trommel- oder radartige Trägerelemente (11) auf einer motorisch angetriebenen Welle (13) angeordnet sind.

9. Vorrichtung nach Anspruch 6,
**dadurch gekennzeichnet, daß**
das walzenartige Trägerelement (11) abschnittsweise unterschiedliche Durchmesser aufweist.

10. Vorrichtung nach Anspruch 1,
**dadurch gekennzeichnet, daß**
mehrere trommel- oder radartige Trägerelemente (11) auf einer Achse gelagert und gesondert oder in Gruppen antreibbar sind.

11. Vorrichtung nach Anspruch 10,
**dadurch gekennzeichnet, daß**
die Trägerelemente (11) mit unterschiedlichen Umlaufgeschwindigkeiten angetrieben sind.

12. Vorrichtung nach einem der Ansprüche 10 oder 11,
**dadurch gekennzeichnet, daß**
die Trägerelemente (11) mit unterschiedlichen Drehrichtungen angetrieben sind.

13. Vorrichtung nach einem der vorhergehenden Ansprüche,
**dadurch gekennzeichnet, daß**
mindestens ein Trägerelement (11) drehoszillierend oder hin- und her (vor und zurück) laufend angetrieben ist.

14. Vorrichtung nach einem der vorhergehenden Ansprüche,
**dadurch gekennzeichnet, daß**
das Trägerelement (11) nach Art einer umlaufenden Nockenwelle (13) ausgebildet ist.

15. Vorrichtung nach einem der vorhergehenden Ansprüche,
**dadurch gekennzeichnet, daß**
das mindestens eine Trägerelement (11) neben einer umlaufenden Bewegung mindestens eine weitere Bewegung ausführt.

16. Vorrichtung nach Anspruch 15,
**dadurch gekennzeichnet, daß**
das mindestens eine Trägerelement (11) neben der umlaufenden Bewegung eine axiale Versatz- oder Oszillationsbewegung ausführt.

17. Vorrichtung nach einem der vorhergehenden Ansprüche,
**dadurch gekennzeichnet, daß**
das Trägerelement (11) mit Luftaustrittsöffnungen (50) versehen ist und ein Gebläse (51) den Innenbereich des Trägerelementes (11) anströmt.

18. Vorrichtung nach Anspruch 17,
**dadurch gekennzeichnet, daß**
die Luftaustrittsöffnungen (50) im Verankerungsbereich der Flammensimulationselemente (5) an der Oberfläche (15) des Trägerelementes (11) angeordnet sind.

19. Vorrichtung nach einem der vorhergehenden Ansprüche,
**dadurch gekennzeichnet, daß**
der motorische Antrieb (19) mit einem Zufallsgenerator zur Geschwindigkeitsvariation verbunden ist.

20. Vorrichtung nach einem der vorhergehenden Ansprüche,
**dadurch gekennzeichnet, daß**
mehrere Lichtquellen (6, 7) nach Art einer Lichtorgel mit einem Zufallsgenerator oder einer Programmsteuerung (60) verbunden sind.

21. Vorrichtung nach einem der vorhergehenden Ansprüche,
**dadurch gekennzeichnet, daß**
eine Programmsteuerung (60) sowohl für den motorischen Antrieb (19) als auch für die Lichteffekte vorgesehen ist.

22. Vorrichtung nach einem der vorhergehenden Ansprüche,
**dadurch gekennzeichnet, daß**
innerhalb des Trägerelements (11) mindestens eine weitere Lichtquelle (70) angeordnet ist.

23. Vorrichtung nach einem der vorhergehenden Ansprüche,
**dadurch gekennzeichnet, daß**
auf der Oberfläche (15) des Trägerelementes (11) gegebenenfalls ein- und ausschaltbare dritte Lichtquellen angeordnet sind.

24. Vorrichtung nach einem der vorhergehenden Ansprüche,
**dadurch gekennzeichnet, daß**
das reflektierende Element (16) durch mindestens eine, vorzugsweise mehrere schräggestellte Scheiben (17) gebildet wird.

25. Vorrichtung nach Anspruch 24,
**dadurch gekennzeichnet, daß**
die Scheiben (17) unterschiedliche Neigungswinkel (18) aufweisen.

26. Vorrichtung nach einem der vorhergehenden Ansprüche,
**dadurch gekennzeichnet, daß**
die Scheiben (17) nach oben gewölbt oder bombiert sind.

27. Vorrichtung nach einem der vorhergehenden Ansprüche,
**dadurch gekennzeichnet, daß**
Einstellelemente (61) zur Einstellung der Geschwindigkeit oder zur Programmierung der Programmsteuerung (60) vorgesehen sind.

28. Vorrichtung nach einem der vorhergehenden Ansprüche,
**dadurch gekennzeichnet, daß**
durch eine Zeitsteuerung die Geschwindigkeit des Trägerelementes (11) und/oder die Intensität der Lichteffekte nach Art einer abfallenden Kurve reduzierbar sind.

29. Vorrichtung nach einem der vorhergehenden Ansprüche,
**dadurch gekennzeichnet, daß**
unter dem Trägerelement (11) eine Diffusorscheibe (80) angeordnet ist.

30. Vorrichtung nach einem der vorhergehenden Ansprüche,
**dadurch gekennzeichnet, daß**
an der Frontseite (8) des Gehäuses (2) eine Frontscheibe (10) angeordnet ist.

## Claims

1. Device for artificially simulating a fire, in particular for use in the hearth of a fireplace, having a housing (12) in which there are arranged, in order to simulate fire, an artificial fuel bed (3), moved flame simulation elements (5), which are in particular strip-like, tongue-like or lobe-like and which are reflected into the visible region (4), and at least one light source (6, 7) for illuminating the fuel bed (3) and/or the flame simulation elements (5), the flame simulation elements (5) being arranged on at least one rotating, motor-driven carrier element (11),
**characterised in that**
the lobe-like flame simulation elements (5) fall downwards over the carrier element periphery owing to the gravitational force which acts thereon during rotation, the carrier element (11) being arranged in the upper region of the housing (2) and the artificial fuel bed (3) being arranged in the lower region of the housing (2) and at least one reflective element (16) being arranged between the flame simulation elements (5) and the surface of the fuel bed (3) in order to reflect the flame simulation elements (5) onto the fuel bed (3).

2. Device according to claim 1,
**characterised by**
a motorised drive having an electric motor.

3. Device according to claim 1,
**characterised by**
a motorised drive having a hot-air motor.

4. Device according to claim 1,
**characterised by**
a motorised drive having a hydraulic motor.

5. Device according to claim 1,
**characterised by**
a motorised drive having a spring and/or weight lifting element.

6. Device according to claim 1,
**characterised in that**
the carrier element (11) is formed in the manner of a rotating roller (12).

7. Device according to claim 1,
**characterised in that**
the carrier element (11) is a rotating belt (20).

8. Device according to claim 1,
**characterised in that**
a plurality of drum-like or wheel-like carrier elements (11) are arranged on a motor-driven shaft (13).

9. Device according to claim 6,
**characterised in that**
the roller-like carrier element (11) has different diameters over portions.

10. Device according to claim 1,
**characterised in that**
a plurality of drum-like or wheel-like carrier elements (11) are supported on an axle and can be driven separately or in groups.

11. Device according to claim 10,
**characterised in that**
the carrier elements (11) are driven at different rotational speeds.

12. Device according to either claim 10 or 11,
**characterised in that**
the carrier elements (11) are driven in different directions of rotation.

13. Device according to any one of the preceding claims,
**characterised in that**
at least one carrier element (11) is driven in a rotationally oscillating manner or so as to move back and forth (forwards and backwards).

14. Device according to any one of the preceding claims,
**characterised in that**
the carrier element (11) is formed in the manner of a rotating camshaft (13).

15. Device according to any one of the preceding claims,
**characterised in that**
the at least one carrier element (11) carries out at least one further movement in addition to a rotational movement.

16. Device according to claim 15,
**characterised in that**
the at least one carrier element (11) carries out an axial displacement or oscillation movement in addition to the rotational movement.

17. Device according to any one of the preceding claims,
**characterised in that**
the carrier element (11) is provided with air outlet openings (50) and a fan (51) blows into the inner region of the carrier element (11).

18. Device according to claim 17,
**characterised in that**
the air outlet openings (50) are arranged in the region in which the flame simulation elements (5) are anchored to the surface (15) of the carrier element (11).

19. Device according to any one of the preceding claims,
**characterised in that**
the motorised drive (19) is connected to a random generator in order to vary the speed.

20. Device according to any one of the preceding claims,
**characterised in that**
a plurality of light sources (6, 7) are connected to a random generator or a programme control (60) in the manner of a lighting console.

21. Device according to any one of the preceding claims,
**characterised in that**
a programme control (60) is provided both for the motorised drive (19) and for the light effects.

22. Device according to any one of the preceding claims,
**characterised in that**
at least one further light source (70) is arranged within the carrier element (11).

23. Device according to any one of the preceding claims,
**characterised in that**
third light sources, which can optionally be switched on and off, are arranged on the surface (15) of the carrier element (11).

24. Device according to any one of the preceding claims,
**characterised in that**
the reflective element (16) is formed by at least one, preferably several discs (17) which are positioned in an inclined state.

25. Device according to claim 24,
**characterised in that**
the discs (17) have different angles (18) of inclination.

26. Device according to any one of the preceding claims,
**characterised in that**
the discs (17) are curved or bowed upwards.

27. Device according to any one of the preceding claims,
**characterised in that**
adjusting elements (61) are provided for adjusting the speed or for programming the programme control (60).

28. Device according to any one of the preceding claims,
**characterised in that**
the speed of the carrier element (11) and/or the intensity of the light effects can be reduced in the manner of a declining curve by a time control.

29. Device according to any one of the preceding claims,
**characterised in that**
a diffuser disc (80) is arranged under the carrier element (11).

30. Device according to any one of the preceding claims,
**characterised in that**
a front disc (10) is arranged at the front side (8) of the housing (2).

## Revendications

1. Dispositif pour simuler artificiellement un feu, notamment destiné à être placé dans le foyer d'une cheminée, comprenant un carter (12) qui abrite pour simuler un feu un lit de combustible artificiel (3), des éléments simulant le feu animés (5), notamment en forme de rubans, de languettes ou de pattes, qui sont réfléchies dans la zone visible (4), et au moins une source de lumière (6, 7) pour éclairer le lit de combustible (3) et/ou les éléments simulant le feu (5), sachant que les éléments simulant le feu (5) sont placés sur un élément de support (11) rotatif entraîné par un moteur, **caractérisé en ce que**, lors de la rotation de l'élément de support, les éléments simulant le feu en forme de pattes (5) qui sont placés sur le pourtour de ce dernier pendent vers le bas du fait de la gravité, sachant que l'élément de support (11) est situé dans la partie supérieure du carter (2) et le lit de combustible artificiel (3), dans la partie inférieure du carter (2) et que pour faire se réfléchir les éléments simulant le feu (5) dans le lit de combustible (3), au moins un élément réfléchissant (16) est disposé entre les éléments simulant le feu (5) et la surface du lit de combustible (3).

2. Dispositif selon la revendication 1, **caractérisé par** un entraînement motorisé assuré par un moteur électrique.

3. Dispositif selon la revendication 1, **caractérisé par** un entraînement motorisé assuré par un moteur à air chaud.

4. Dispositif selon la revendication 1, **caractérisé par** un entraînement motorisé assuré par un moteur hydraulique.

5. Dispositif selon la revendication 1, **caractérisé par** un entraînement motorisé avec remontée par ressort et/ou poids.

6. Dispositif selon la revendication 1, **caractérisé en ce que** l'élément de support (11) est réalisé à la manière d'un cylindre rotatif (12).

7. Dispositif selon la revendication 1, **caractérisé en ce que** l'élément de support (11) est une bande circulant en boucle fermée (20).

8. Dispositif selon la revendication 1, **caractérisé en ce que** plusieurs éléments de support semblables à un tambour ou à une roue (11) sont montés sur un arbre (13) entraîné par un moteur.

9. Dispositif selon la revendication 6, **caractérisé en ce que** l'élément de support semblable à un cylindre (11) présente des diamètres qui varient d'un segment à l'autre.

10. Dispositif selon la revendication 1, **caractérisé en ce que** plusieurs éléments de support (11) semblables à un tambour ou à une roue sont montés sur un axe et peuvent être entraînés individuellement ou par groupes.

11. Dispositif selon la revendication 10, **caractérisé en ce que** les éléments de support (11) sont entraînés à des vitesses de rotation différentes.

12. Dispositif selon la revendication 10 ou 11, **caractérisé en ce que** les éléments de support (11) sont entraînés dans des sens de rotation différents.

13. Dispositif selon l'une des revendications précédentes, **caractérisé en ce qu'**au moins un élément de support (11) est entraîné en permanence avec un mouvement d'oscillation tournante ou de va-et-vient (vers l'avant puis vers l'arrière).

14. Dispositif selon l'une des revendications précédentes, **caractérisé en ce que** l'élément de support (11) est réalisé à la manière d'un arbre à cames rotatif (13).

15. Dispositif selon l'une des revendications précédentes, **caractérisé en ce qu'**au moins un élément de support (11) effectue, outre un mouvement circulaire, au moins un mouvement supplémentaire.

16. Dispositif selon la revendication 15, **caractérisé en ce qu'**au moins l'unique élément de support (11) effectue, outre le mouvement circulaire, un mouvement de déplacement ou d'oscillation axial.

17. Dispositif selon l'une des revendications précédentes, **caractérisé en ce que** l'élément de support (11) est muni d'orifices de sortie d'air (50), et **en ce qu'**un ventilateur (51) sollicite la zone intérieure de l'élément de support (11).

18. Dispositif selon la revendication 17, **caractérisé en ce que** les orifices de sortie d'air (50) sont situées dans la zone d'ancrage des éléments simulant le feu (5), à la surface (15) de l'élément de support (11).

19. Dispositif selon l'une des revendications précédentes, **caractérisé en ce que** l'entraînement motorisé (19) est relié à un générateur de commandes aléatoires afin de faire varier la vitesse.

20. Dispositif selon l'une des revendications précédentes, **caractérisé en ce que** plusieurs sources de lumière (6, 7) sont reliées à la manière d'un orgue lumineux à un générateur de commandes aléatoires ou à une commande programmable (60).

21. Dispositif selon l'une des revendications précédentes, **caractérisé en ce qu'**une commande programmable (60) est prévue à la fois pour l'entraînement motorisé (19) et pour les effets de lumière.

22. Dispositif selon l'une des revendications précédentes, **caractérisé en ce qu'**à l'intérieur de l'élément de support (11) se trouve au moins une source de lumière supplémentaire (70).

23. Dispositif selon l'une des revendications précédentes, **caractérisé en ce qu'**à la surface (15) de l'élément de support (11) est placé un troisième groupe de sources de lumière pouvant éventuellement être allumées et éteintes.

24. Dispositif selon l'une des revendications précédentes, **caractérisé en ce que** l'élément réfléchissant (16) est constitué par au moins une, de préférence plusieurs vitres disposées en biais (17).

25. Dispositif selon la revendication 24, **caractérisé en ce que** les vitres (17) présentent différents angles d'inclinaison (18).

26. Dispositif selon l'une des revendications précédentes, **caractérisé en ce que** les vitres (17) sont courbées ou bombées vers le haut.

27. Dispositif selon l'une des revendications précédentes, **caractérisé en ce que** des éléments de réglage (61) sont prévus pour régler la vitesse ou pour programmer la commande programmable (60).

28. Dispositif selon l'une des revendications précédentes, **caractérisé en ce que** la vitesse de l'élément de support (11) et/ou l'intensité des effets de lumière peuvent être réduites à la manière d'une courbe descendante par une commande en fonction du temps.

29. Dispositif selon l'une des revendications précédentes, **caractérisé en ce qu'**une vitre de diffusion (80) est placée sous l'élément de support (11).

30. Dispositif selon l'une des revendications précédentes, **caractérisé en ce qu'**une vitre frontale (10) est placée sur la face frontale (8) du carter (2).
